# EUROPÄISCHE PATENTSCHRIFT

(11) **EP 0 265 669 B1**
(45) Veröffentlichungstag und Bekanntmachung des Hinweises auf die Patenterteilung: **20.03.1991**
(21) Anmeldenummer: 87113891.3
(22) Anmeldetag: 23.09.1987
(51) Int. Cl.: B07B 13/02

(54) **Sortiermaschine**
Sorting machine
Machine à trier

(30) Priorität: 28.10.1986 DE 3636650
(43) Veröffentlichungstag der Anmeldung: 04.05.1988
(73) Patentinhaber: Maschinenfabrik Bezner GmbH & Co. KG, 88212 Ravensburg (DE)
(72) Erfinder: Allgäuer, Günter, D-7772 Uhldingen-Mühlheim 1 (DE); Strohhäcker, Peter, D-7980 Ravensburg 1 (DE); Fuchs, Dieter, D-7981 Waldburg (DE)
(74) Vertreter: Patentanwälte Eisele, Otten & Roth

(56) Entgegenhaltungen:
- DE-A- 3 415 090
- US-A- 1 675 049
- US-A- 1 834 658
- US-A- 2 116 006
- US-A- 2 788 895

## Beschreibung

### Beschreibung:

Die Erfindung betrifft eine Sortiermaschine, insbesondere für die Sortierung von Müllgemischen insbesondere Hausmüll, Gewerbemüll, Industriemüll, Müll aus Abbrüchen, Baustellenabfällen, sowie Holzabfälle o. dgl. nach dem Oberbegriff des Anspruchs 1.

Aus der älteren Anmeldung der Anmelderin DE-A- 34 15 090 ist eine Sortieranlage zur Wertstoffsortierung bekannt geworden. Eine hierin enthaltene Sortiermaschine besteht aus einem vibrierenden, quer zur Förderrichtung geneigten und in Förderrichtung ansteigenden Förderband zur Trennung von körperförmigen von flächenhaftem Sortiergut. Ein Siebvorgang mittels Maschen findet nicht statt.

Das Auftrennen von Trockenmüll und das Sortieren in einzelne, wiederverwertbare Bestandteile bereitet wegen der starken Verschlungenheit des anfallenden Mülls große Probleme. Insbesondere neigen sämtliche Bauarten von Sieben mehr oder weniger stark zu Verstopfungen, da sich in den Siebmaschen einzelne Bestandteile verklemmen können. Dies gilt insbesondere für Materialien ohne feste Struktur und Gestalt, wie Strümpfe, Stoffreste, Schnüre und Bänder die zum Teil durch die Siebmaschen hindurchfallen, zum Teil durch übrigen Müll zurückgehalten werden. Hierdurch verkleinert sich automatisch die Maschenweite.

Siebvorrichtungen mit Maschen bzw. Siebformen jeglicher Art sind deshalb bei der Müllverarbeitung nur bedingt und mit besonderen Maßnahmen einsatzfähig. Die Wirkungsweise zur Auftrennung von Materialien ist deshalb mehr oder weniger beschränkt. Trommelsiebe haben zwar den Vorteil, daß das eingebrachte Material ständig durch die Drehbewegung übereinander geworfen und damit auseinander gezogen wird. Für die Müllsortierung eignen sich jedoch Trommelsiebe nicht, da die Maschen ebenfalls stark zur Verstopfung mit Müllbestandteilen neigen. Außerdem erfordert die Trag- und Antriebs-Konstruktion von Trommelsieben axialen Raum, was ggf. unerwünscht ist.

Aus dem völlig artfremden Gebiet der Sortierung von Hopfen ist aus der US-A- 2 116 006 eine Vorrichtung bekannt geworden, die aus einem umlaufenden Förderband besteht, welches eine Vielzahl von Taschen aufweist. Der Trennvorgang des Hopfens vom Hopfenstiel geschieht dadurch, daß eine Bürste die aus den Taschen herausragenden Hopfenstiele abschert und wegschleudert. Die übrigen Hopfenteile fallen bei Umkehr des Bandes in einen vorgesehenen Behälter.

Diese Vorrichtung ist zur Müllsortierung nicht geeignet, da ein Trennvorgang mittels einer Bürstenvorrichtung nicht möglich ist. Die Taschenform des Transportbandes hat darüber hinaus lediglich die Funktion einer Haltevorrichtung zur Abstreifung der darüber hinaus stehenden Stiele.

Der Erfindung liegt die Aufgabe zugrunde, eine Sortiermaschine für die Müllverarbeitung zu schaffen, die vor allem ein möglichst verstopfungsfreies Trennen und Sortieren von Müllgemischen, insbesondere Hausmüll, Gewerbemüll, Industriemüll und den besonders schwer zu verarbeitenden Müll aus Bauabbrüchen, Baustellenabfälle sowie Abfälle aus Altholz erlaubt.

Diese Aufgabe wird ausgehend von einer Sortiermaschine der einleitend bezeichnenden Art erfindungsgemäß durch die kennzeichnenden Merkmale des Anspruchs 1 gelöst.

In den Unteransprüchen sind weitere Maßnahmen zur zweckmäßigen und vorteilhaften Weiterbildung der im Hauptanspruch angegebenen Sortiermaschine angegeben.

Die Erfindung arbeitet zunächst nach dem Prinzip des aufgeteilten Mengenstroms in der Längs- und Querrichtung einer Fördereinrichtung. Hierzu wird das zu sortierende Wertstoffgemisch auf einer Seite eines geneigten Förderbandes aufgegeben und kann durch Schwerkraft und/oder durch Vibrations- bzw. Schwingungsunterstützung das umlaufende Förderband quer zur Laufrichtung passieren. Ein Teil des Wertstoffgemisches fällt in die auf das Siebband aufgebrachte Siebtaschen und wird in Transport-Längsrichtung der Fördereinrichtung so lange mitgenommen, bis die Siebtaschen an der Umlenkrolle umkippen. Die Siebtaschen stellen demnach ein Lochsieb dar, jedoch mit begrenzter Durchfallhöhe. Hierdurch ist das ganze Siebsystem praktisch verstopfungsfrei.

Erfindungsgemäß wird die Siebvorrichtung derart ausgestaltet, daß das Transportband im Bereich der Siebstrecke nach Art eines Trommelsiebs ausgebildet ist, d. h. das Transportband ist nach Art einer Zylindermantelfläche kreisförmig durchhängend geführt. Hierdurch wird das auf diesem trommelartigen Sieb transportierte Wertstoffgemisch ständig umgewälzt, was zur Auflockerung und Auftrennung der Bestandteile führt. Der trommelartige Effekt des normalerweise ebenen Transport-Siebbandes wird dadurch erzielt, daß die Längsachsen der Umlenkwalzen höher gelagert sind, als der tiefste Punkt auf der Transport-Bearbeitungsebene. Durch diese Maßnahmen arbeitet die erfindungsgemäße Sortiermaschine mit den vorteilhaften Wirkungen eines Trommelsiebs ohne dessen Nachteile in Bezug auf die Verstopfungsneigung sowie der ungünstigen baulichen Länge in Kauf nehmen zu müssen. Die erfindungsgemäße Vorrichtung kann die zusätzliche axiale Länge gegenüber herkömmlichen Sieben im Ein- und Auslaufbereich voll nutzen.

Besonders vorteilhaft ist weiterhin die erfindungsgemäße Ausbildung der Siebtaschen dergestalt, daß sich diese beim Umlenkvorgang über die obere Umlenkrolle selbständig öffnen und hierdurch ein einwandfreies Entleeren der Siebtasche ermöglicht wird. Jeweils eine, für zwei hintereinander folgenden Siebtaschen gemeinsame Rückwand wird beim Umlenkvorgang von einer Tasche weggeklappt, so daß eine Öffnung in diesem Bereich entsteht.

Weitere erfindungswesentliche Merkmale und Vorteile ergeben sich aus der nachfolgend anhand der Zeichnungen näher erläuterten Ausführungsbeispiele. Es zeigen
Fig. 1 eine perspektivische Darstellung einer erfindungsgemäßen Sortiermaschine in schematischer Darstellung,
Fig. 2a einen Längsschnitt in Transportrichtung durch die Darstellung nach Fig. 1,
Fig. 2b die Ansicht X nach Fig. 2a,
Fig. 3 eine alternative Ausführungsform der Anordnung nach Fig. 2a,
Fig. 4a eine perspektivische Darstellung der Siebtaschenformen im Bereich des Trommelsiebquerschnitts,
Fig. 4b eine perspektivische Darstellung der Siebtaschen im Bereich der Umlenkrollen,
Fig. 5a und b alternative Ausführungsformen der Siebtaschen gemäß Darstellung nach Fig. 4a und b mit elastischen Zwischenbändern zwischen den Taschen.

Die in der Fig. 1 dargestellte Sortiermaschine (10) besteht aus einer umlaufenden, endlosen Fördereinrichtung (11) mit unterer Umlenkrolle (12) und oberer Umlenkrolle (13). Die Fördereinrichtung ist als Siebförderband (11) ausgebildet, mit darauf aufgebrachten Siebtaschen (14) in nebeneinander und hintereinander angeordneter Form. In Fig. 1 sind die Siebtaschen nur schematisch ausschnittsweise auf dem Siebförderband dargestellt. Das Siebförderband (11) ist komplett mit derartigen Siebtaschen an seiner Transportfläche bestückt.

Die Siebmaschine (10) steht auf einem Grundgestell (15), wobei das Siebförderband (11) quer zur Bewegungsrichtung (16) um den Winkel (α) geneigt ausgebildet ist. Die Siebförderbandlängsrichtung ist mit Bezugszeichen (16), die Siebförderbandquerrichtung mit Bezugszeichen (17) bezeichnet.

Im Bereich der höher gelegenen seitlichen Kante (18) des Siebförderbands (11) ist die Aufgabevorrichtung (19) in Form einer Schütte mit Schwingantrieb (20) für das auf die Sortiermaschine aufzubringende Wertstoffgemisch (32) dargestellt. Auf der gegenüberliegenden niedrigen seitlichen Kante (21) ist die Austragsvorrichtung (22) für das Grobgut (29) dargestellt.

Die Umlenkrollen (12 und 13) für das Siebförderband (11) sind in Bezug zur Anordnung und Länge des Siebförderbands derart angeordnet, daß sich im Bereich der Förderstrecke für das Transportgut ein Aufbau nach Art eines Trommelsiebs ergibt. Die Transportfläche für das Sortiergut bewegt sich deshalb entlang einer Zylindermantelfläche (23). Der Krümmungsradius dieser Zylindermantelfläche wird je nach zu behandelndem Material gewählt. Der trommelartige Aufbau im Transportbereich wird durch Höhersetzen der Längsachsen (24 bzw. 25) der Umlenkrollen (12 bzw. 13) gegenüber dem tiefsten Punkt (26) auf dem Siebförderband erreicht. Im Ausführungsbeispiel nach Fig. 1 ist die Längsachse (25) der Umlenkrolle (13) räumlich höher angeordnet als die Längsachse (24) der Umlenkrolle (12). Hierdurch ergibt sich der steile Anstieg des Siebförderbands (11) und damit der trommelartige Aufbau zur ständigen Umwälzung des darauf befindlichen Wertstoffgemisches.

Der Antrieb der Umlenkrolle (13) und damit des Siebförderbands (11) ist mit dem Antriebsmotor (27) gekennzeichnet, wobei der Antrieb mittels eines Kettenantriebs (43) erfolgt, der vom Transportband (11) überdeckt ist.

Der Materialtransport quer zur Siebförderbandlängsrichtung (16), d. h. in Siebförderbandquerrichtung (17) erfolgt durch die Neigung des Siebförderbands (11) um den Winkel (α). Der Winkel (α) wird im Größenbereich zwischen 5 bis 20° ähnlich wie bei Trommelsieben gewählt. Er kann jedoch auch je nach Materialbeschaffenheit des zu sortierenden Wertstoffgemisches andere Werte einnehmen. Der Materialtransport wird demnach wie bei einem Trommelsieb mit materialumwälzenden Eigenschaften durch die Schwerkraft bewirkt. Zusätzlich oder alternativ kann auch ein Schwingantrieb bzw. ein Rüttelantrieb für das Siebförderband (11) vorgesehen sein.

Die auf der gesamten Oberfläche des Siebförderbands (11) angebrachten Siebtaschen (14) bilden eine Art Lochsieb, in welche feineres Siebgut hineinfällt und in Siebförderbandlängsrichtung (16) weitertransportiert wird. Erst durch den Umlenkvorgang über die Umlenkrolle (13) fällt das Feingut (28) als gesonderte Sortierfraktion aus. Das für die Siebtaschen (14) zu große Material wird demgegenüber in Siebförderbandquerrichtung (17) weitertransportiert und in der Austragsvorrichtung (22) als Grobgut (29) ausgetragen. Um eine ausreichende Verweildauer des Wertstoffgemisches auf dem Siebförderband (11) zu gewährleisten, muß dieses eine gewisse Mindestbreite (B) aufweisen, welches der Länge einer Trommel-Siebeinrichtung einschließlich Tragkonstruktion entspricht. Die Breite (B) liegt in der Größenordnung von B∼4 m.

Die auf dem Siebförderband angeordneten Siebtaschen (14) können in ihrer Taschengröße entweder alle gleich groß oder auch unterschiedlich groß ausgestaltet sein. So wäre es möglich, im Bereich der Aufgabevorrichtung (19) gröbere Taschen und im Bereich der Austragevorrichtung (22) feinere Siebtaschen anzuordnen, um den während des Siebvorganges sich ständig auflösenden und trennenden Wertstoffgemisches Rechnung zu tragen. Es könnten dann im Bereich der Umlenkrolle (13) unterschiedlich große Fraktionen als Grobfraktion (28a) und Feinfraktion (28b) entnommen werden. Die Siebtaschen (14) können auch als Längsrinnen ausgebildet sein, mit einer Längserstreckung in Richtung der Siebförderbandquerrichtung (17). In diese Rinnen können beispielsweise längliche Güter wie Stangen, Bretter usw. aufgenommen werden. In Fig. 1 ist weiterhin eine Prallwand (50) mit flexiblem Vorhang (51) z. B. aus einem Kettenvorhang o. dgl. dargestellt. Diese Prallwand hält durch den Trommeleffekt zurückgeworfenes Material zurück.

Der in Fig. 2a dargestellte Längsschnitt durch die Siebförderbandlängsrichtung zeigt deutlich den Aufbau und die Wirkung des Siebförderbands (11) nach Art eines Trommelsiebs. Die Zylindermantelfläche (23) erstreckt sich nahezu um einen vollen Halbkreis mit dem Radius (r). Die Transportrichtung des Siebförderbands (11) in Siebförderbandlängsrichtung ist mit Pfeil (30) gekennzeichnet. Pfeil (31) zeigt den Umwälzvorgang des Wertstoffgemisches (32), hervorgerufen durch den Trommelsiebeffekt. Das Feingut (28) wird in den Siebtaschen (14) gesammelt und in Richtung Pfeil (33) zur oberen Umlenkrolle (13) transportiert und umgelenkt. Im Bereich des Transportpfeils (34) kippt das Feingut (28) aus den sich umdrehenden und öffnenden Siebtaschen (14) heraus.

Die Längsachse (25) der oberen Umlenkrolle (13) befindet sich in einer Höhe (H₁∼2,1 bis 2,4 m) oberhalb der Längsachse (24) der Umlenkrolle (12). Diese Höhe (H₁) bestimmt im Zusammenhang mit der seitlichen Länge (L₁∼5,1 m) den Krümmungsradius (r) des trommelsiebartigen Siebförderbands (11). Im Ausführungsbeispiel nach Fig. 2a befindet sich der tiefste Punkt (26) des Siebförderbands etwa in gleicher Höhe wie die Längsachse (24) der Umlenkrolle (12). Die in Fig. 1 dargestellte Gesamtlänge (L₂) beträgt ca. L₂∼7,2 m, die Gesamthöhe (H₂) der Siebfördereinrichtung ohne Traggestell (15) ca. H₂∼5,2 m.

In Fig. 2b ist die Ansicht "X" nach Fig. 2a dargestellt. Danach wird das Wertstoffgemisch (32) dem Siebförderband (11) an der seitlichen oberen Kante (18) aufgegeben (Pfeil 35) (s. auch Fig. 1). Das Wertstoffgemisch wandert dann durch die Neigung des Siebförderbands (11) und durch den Weitertransport in der trommelartigen Vorrichtung in Richtung der Siebförderbandquerrichtung (17), wobei das Grobgut (29) an der der Seitenkante (18) gegenüberliegenden Kante (21) ausgetragen wird, (Pfeil 29, 36) während das Feingut durch die Siebtaschen (14) in Siebförderbandlängsrichtung (16) gefördert wird. Die in Fig. 2a dargestellten (Pfeile 30, 33) sind in Siebförderbandlängsrichtung (16) ausgerichtet. Die untere (12) und die obere (13) Umlenkrolle ist in Fig. 2b schematisch dargestellt. Die strichpunktierte Linie (37) in Fig. 2b entspricht derjenigen in Fig. 2a und stellt den Außenradius der über die Umlenkrollen (12, 13) laufenden Siebtaschen dar.

Das Ausführungsbeispiel gemäß Fig. 3 zeigt eine Variante der Ausführungsform nach Fig. 2a. Durch eine geänderte Anordnung oder Form der unteren Umlenkrolle (12) wird ein zunächst ebenes Siebförderband im Bereich des (Pfeils 38) eingerichtet. Dies kann ggf. den Vorteil haben, daß über ein längere Auflagebreite die Wertstoffgemischaufgabe und entsprechende Verteilung auf dem Transportband erfolgen kann.

Prinzipiell arbeitet dieses Siebförderband jedoch gleich wie in Fig. 1 bzw. 2a dargestellt. Gleiche Positionen sind mit gleichen Bezugszeichen dargestellt.

In den Figuren 4a und b ist der Aufbau der Siebtaschen (14) sowie die Anordnung in verschiedenen Betriebszuständen dargestellt. Jede Siebtasche (14) besteht aus zwei Seitenwänden (39, 40) in Siebförderbandlängsrichtung (16) sowie zwei Querwänden (41, 42) in Siebförderbandquerrichtung (17). Die Längswände (39, 40) bilden mit der Querwand (41) einen an drei Seiten geschlossenen Behälter, während die vierte Seitenwand (42) jeweils durch die Rückwand (41) der nächstfolgenden Siebtasche gebildet wird. In Fig. 4a ist deshalb die Siebtasche (14) beispielsweise durch die fest miteinander verbundenen Wände (39 bis 41) gebildet, während die Querwand (42) durch die darauffolgende Siebtasche (14ʹ) gebildet wird.

Wie in Fig. 4a dargestellt, liegt die gegenüber der Siebtasche (14) bewegliche Querwand (42) eng an den Seitenwänden (39, 40) an und bildet einen geschlossenen Behälter. Dieser Zustand ist im Bereich der trommelartigen Ausbildung mit einem Krümmungsradius (r) gegeben. Der schematisch dargestellte Kettenförderer (43) ist in Fig. 4a deshalb in der Formgebung des Trommelsiebs gekrümmt ausgebildet.

Im Bereich der Umlenkrollen (11, 12) wird der Kettenförderer (43) in umgekehrter Richtung als im Trommelsiebbereich umgelenkt, so daß die Siebtaschen (14) sich durch Wegschwenken der Querwand (42) öffnen. Das Siebtaschenvolumen wird damit im Umlenkbereich der Umlenkrolle (13) vergrößert, so daß der Inhalt noch leichter herausfallen kann.

Damit zwischen der wegklappenden Querwand (42) und dem aus den Wänden (39 bis 41) bestehenden Behälter (14) kein Feingut herausfallen kann, sind die Querwände (41, 42) in ihrem unterhalb des Bodens (44) angeordneten Bereich als U-förmige Auffangvorrichtung (45) ausgebildet. Vom Siebtaschenboden (44) herabrutschende Teile (Pfeil 46) werden deshalb in der U-förmigen Ausnehmung (45) aufgefangen und können nicht zur Verklemmung des Kettenförderers (43) führen.

Die Seitenwände (39, 40) bzw. Querwände (41, 42) können in ihrem oberen Bereich noch zusätzliche Winkelbleche (47) aufweisen, zur Versteifung der Siebtasche und zur Vermeidung des Herausrutschens von Teilen.

In Fig. 5a und b ist eine alternative Ausführungsform der Siebtasche nach Fig. 4a bzw. 4b dargestellt. Anstelle der U-förmigen Auffangvorrichtung (45) ist ein flexibles Verbindungsband (48) zwischen dem Siebtaschenboden (44) und dem unteren Teil der wegklappbaren Querwand (42) angebracht. Im Bereich der trommelförmigen Ausgestaltung bzw. ebenen Ausgestaltung des Siebförderbands (11) liegt die bewegliche Querwand (42) an den Seitenwänden (39, 40) an. Erst wenn sich der Kettenförderer (43) um die Umlenkrollen (12, 13) bewegt, öffnet sich die Siebtasche (14) und die Querwand (42), welches die Rückwand zur nächstfolgenden Siebtasche darstellt, schwenkt von der Siebtasche weg. Die hierdurch entstehende Öffnung (49) wird durch das flexible Verbindungsband (48) geschlossen.

Zur Bildung von größeren Siebtaschen (14) können mehrere Seitenwände (39, 40) entfallen, so daß eine Art Querrinne mit einer Erstreckung in Siebförderbandquerrichtung (17) entsteht.

## Patentansprüche

1. Sortiermaschine, insbesondere zum Auftrennen und Sortieren von Müllgemischen, insbesondere Hausmüll, Gewerbemüll, Industriemüll, Müll aus Abbrüchen, Baustellenabfällen, sowie Holzabfälle o. dgl., mit einer umlaufenden, endlosen Fördereinrichtung, welche quer zur Bewegungsrichtung geneigt ist, dadurch gekennzeichnet, daß das Wertstoffgemisch (32) im Bereich der oberen Seitenkante (18) der als Siebförderband (11) ausgebildeten Fördereinrichtung aufgetragen wird (Pfeil 35), wobei gröberes Sortiergut (Grobgut 29) in Siebförderbandquerrichtung (17) durch Schwerkraft und/oder Vibration und feineres Sortiergut (Feingut 28) mittels auf dem Siebförderband (11) aufgebrachte Siebtaschen (14) in Siebförderbandlängsrichtung (16) transportierbar ist.

2. Sortiermaschine nach Anspruch 1, dadurch gekennzeichnet, daß die Breite (B) und der Neigungswinkel (α) des Siebförderbands (11) gegenüber der Horizontalen derart bemessen ist, daß das aufgetragene Wertstoffgemisch (32) eine ausreichende Verweildauer zur Auftrennung der Bestandteile in Grobgut (29) und Feingut (28) aufweist, wobei die Breite insbesondere (B∼4 m) und die Neigung (α∼5 bis 20°) beträgt, bei einer durchschnittlichen Verweildauer des Wertstoffgemisches von ca. 100 Sec.

3. Sortiermaschine nach Anspruch 1 oder 2, dadurch gekennzeichnet, daß das Siebförderband (11) Umlenkrollen (12, 13) aufweist, von deren parallel zueinander angeordneten Drehachsen (24, 25) wenigstens eine (25) räumlich höher (Höhe H) als der tiefste Punkt (26) der Förderebene des Siebtrommelbandes angeordnet ist, wobei die Höhe (H₁) vorzugsweise ca. 210 bis 240 cm beträgt.

4. Sortiermaschine nach Anspruch 3, dadurch gekennzeichnet, daß die obere Transportfläche des Siebförderbands (11) zum Transport des Wertstoffgemisches (32) in Siebförderbandlängsrichtung (16) durchhängend gewölbt und insbesondere derart ausgebildet ist, daß eine trommelartige Transportzone mit einem Krümmungsradius (r) für das Wertstoffgemisch (32) gebildet ist.

5. Sortiermaschine nach Anspruch 3 oder 4, dadurch gekennzeichnet, daß die Transportzone für das Wertstoffgemisch (32) zum Teil als ebene Transportsiebfläche (Pfeil 38) ausgebildet ist (Fig. 3).

6. Sortiermaschine nach einem oder mehreren der vorhergehenden Ansprüche, dadurch gekennzeichnet, daß die Größe der im Bereich der Transport- und Siebzone nach oben hin geöffneten Siebtaschen (14) zur Bildung eines Lochsiebes je nach Größe des zu behandelnden Wertstoffgemisches (32) wählbar ist.

7. Sortiermaschine nach Anspruch 6, dadurch gekennzeichnet, daß die Siebtaschen (14) aus einem Behälter mit drei fest miteinander verbundenen, vorzugsweise konisch verlaufenden Wänden (39 bis 41) und einer Bodenfläche (44) besteht, wobei zwei Seitenwände (39, 40) in Siebförderbandlängsrichtung (16) und eine hierzu quer angeordnete Querwand (41) vorgesehen ist und daß die Querwand (41) der nächstfolgenden Siebtasche (14ʹ) eine zur Siebtasche (14) wegschwenkbare Rückwand (42) bildet.

8. Sortiermaschine nach Anspruch 7, dadurch gekennzeichnet, daß die Querwände (41, 42) im unteren Bereich U-förmige Auffangbehälter (45) bilden, zur Überbrückung der beim Wegschwenken der Querwand (42) entstehenden Öffnung (49) oder daß der Öffnungsbereich (49) zwischen der beweglichen Querwand (42) und dem Siebtaschenboden (44) mittels eines flexiblen Verbindungsbandes (48) verschließbar ist und daß die Wände (39 bis 42) in ihrem oberen Bereich vorzugsweise winklig abgebogen sind.

9. Sortiermaschine nach einem oder mehreren der vorhergehenden Ansprüche, dadurch gekennzeichnet, daß das Siebförderband (11) einschließlich aufgebrachte Siebtaschen (14) mittels eines Kettenförderantriebs (43) antreibbar ist, wobei die Siebtaschen den Kettenantrieb (43) überdecken.

## Claims

1. Sorting machine, especially for separating and sorting garbage mixtures, especially domestic garbage, trade garbage, industrial garbage. garbage from demolition, building site waste and wood waste or the like, with a circulating, endless conveyor device which is inclined transversely of the direction of movement, characterised in that the mixture of valuable materials (32) is applied (arrow 35) in the region of the upper lateral edge (18) of the conveyor device formed as sieve conveyor belt (11), while coarser material for sorting (coarse goods 29) is transportable in the sieve conveyor belt transverse direction (17) by gravity and/or vibration and finer material for sorting (fine goods 28) is transportable in the sieve conveyor belt longitudinal direction (16) by means of sieve pockets (14) fitted on the sieve conveyor belt (11).

2. Sorting machine according to Claim 1, characterised in that the width (B) and the angle of inclination (α) of the sieve conveyor belt (11) in relation to the horizontal are so dimensioned that the applied mixture (32) of valuable materials has an adequate time of sojourn for the separation of the constituents into coarse goods (29) and fine goods (28), with the width amounting especially to (B ~ 4 m.) and the inclination to (α ~ 5 to 20°) with an average time of sojourn of the valuable materials mixture of about 100 sec.

3. Sorting machine according to Claim 1 or 2, characterised in that the sieve conveyor belt (11) comprises reversing rollers (12, 13), of the mutually parallel rotation spindles (24, 25) of which at least one (25) is arranged three-dimensionally higher (Height H) than the lowest point (26) of the conveying plane of the sieve drum belt, the height (H₁) preferably amounting to about 210 to 240 cm.

4. Sorting machine according to Claim 3, characterised in that the upper transport surface of the sieve conveyor belt (11) for the transport of the valuable material mixture (32) is curved sagging in the sieve conveyor belt longitudinal direction (16) and especially is formed so that a drum-type transport zone is formed with a radius (r) of curvature for the valuable material mixture (32).

5. Sorting machine according to Claim 3 or 4, characterised in that the transport zone for the valuable material mixture (32) is in part formed as a plane transport sieve surface (arrow 38) (Figure 3).

6. Sorting machine according to one or more of the preceding Claims, characterized in that the size of the sieve pockets (14), upwardly opened in the region of the transport and sieve zone, for the formation of a perforated sieve is selectable according to the size of the valuable material mixture (32) to be handled.

7. Sorting machine according to Claim 6, characterised in that the sieve pockets (14) consist of a container with three firmly interconnected, preferably conically proceeding walls (39 to 41) and a bottom surface (44), where two side walls (39, 40) are provided in the sieve conveyor belt longitudinal direction (16) and one transverse wall (41) arranged transversely thereof is provided and in that the transverse wall (41) of the next-succeeding sieve pocket (14') forms a rear wall (42) which can be pivoted away to the sieve pocket (14).

8. Sorting machine according to Claim 7, characterised in that the transverse walls (41, 42) in the lower region form U-shaped collecting containers (45) for the bridging over of the opening (49) occurring on pivoting away of the transverse wall (42), or in that the opening zone (49) between the movable transverse wall (42) and the sieve pocket bottom (44) is closable by means of a flexible connecting strap (48), and in that the walls (39 to 42) are preferably bent off at an angle in their upper region.

9. Sorting machine according to one or more of the preceding Claims, characterised in that the sieve conveyor belt (11) including the applied sieve pockets (14) is drivable by means of a chain conveyor drive (43), the sieve pockets covering over the chain drive (43).

## Revendications

1. Machine de triage, en particulier pour séparer et trier des mélanges de déchets, notamment des ordures ménagères, des ordures et déchets industriels, des déchets de démolitions, des déchets de chantiers, ainsi que des déchets de bois ou analogues, comportant un dispositif de transport rotatif sans fin, lequel est incliné transversalement au sens de déplacement, caractérisée en ce que le mélange de matières (32) est amené (flèche 35) dans la zone du bord latéral supérieur (18) du dispositif de transport réalisé sous forme de bande de transport de tamisage (11), la matière de triage grossière (grosses particules 29) pouvant être transportée dans la direction transversale (17) à la bande de transport de tamisage sous l'influence de la gravité et/ou de vibrations et la matière de triage fine (particules fines 28) pouvant être transportée au moyen de poches de tamisage (14), disposées sur la bande de transport de tamisage (11), dans la direction longitudinale (16) de la bande de transport de tamisage.

2. Machine de triage selon la revendication 1, caractérisée en ce que la largeur (B) et l'angle d'inclinaison (α) de la bande de transport de tamisage (11) par rapport à l'horizontale sont tels que le mélange de matières amené (32) a une durée de séjour suffisante pour la séparation des parties constitutives en grosses particules (29) et en particules fines (28), la largeur étant en particulier B ~ 4 m et 1' inclinaison α ~ 5 à 20°, pour un temps de séjour normal du mélange de matières d'environ 100 secondes.

3. Machine de triage selon la revendication 1 ou 2 caractérisée en ce que la bande de transport de tamisage (11) présente des rouleaux de renvoi (12,13), dont au moins un (25) des axes de rotation (24,25) agencés parallèlement l'un à l'autre est agencé spatialement plus haut (hauteur H₁) que le point le plus bas (26) du plan de transport de la bande de tamisage en forme de tambour, la hauteur (H₁) s'élevant de préférence d'environ 210 à 240 cm.

4. Machine de triage selon la revendication 3, caractérisée en ce que la surface de transport supérieure de la bande de tamisage (11) pour le transport du mélange de matières (32) présente une concavité dans la direction longitudinale (16) de la bande de tamisage et est, en particulier, réalisée de sorte qu'une zone de transport du type tambour ayant un rayon de courbure (r) soit formée pour le mélange de matières (32).

5. Machine de triage selon la revendication 3 ou 4, caractérisée en ce que la zone de transport pour le mélange de matières (32) est réalisée partiellement en tant que surface de tamisage plane (flèche 38) (figure 3).

6. Machine de triage selon une ou plusieurs des revendications précédentes, caractérisée en ce que la taille des poches de tamisage (14), ouvertes vers le haut dans la zone de transport et de tamisage, pour former un tamis perforé peut être choisie selon la taille des matières du mélange (32) à traiter.

7. Machine de triage selon la revendication 6, caractérisée en ce que les poches de tamisage (14) sont constituées d'un réceptacle ayant trois parois (39 à 41) solidaires l'une de l'autre, de préférence coniques, et un fond (44), deux parois latérales (39,40) s'étendant dans la direction longitudinale (16) de la bande de transport de tamisage et une paroi transversale (41) étant agencée transversalement à celle-ci, et en ce que la paroi transversale (41) de la poche de tamisage (14') suivante forme une paroi arrière (42) qui peut pivoter par rapport à la poche de tamisage (14).

8. Machine de triage selon la revendication 7, caractérisée en ce que les parois transversales (41,42) forment, dans la zone inférieure, des réceptacles (45) en forme de U, pour le pontage de l'ouverture (49) créée lors du pivotement de la paroi transversale (42), ou en ce que l'ouverture (49) entre la paroi transversale mobile (42) et le fond (44) de la poche de tamisage peut être fermée par une bande de liaison souple (48), et en ce que les parois (39 à 42) sont de préférence coudées dans leur zone supérieure.

9. Machine de triage selon une ou plusieurs des revendications précédentes, caractérisée en ce que la bande de transport de tamisage (11), y compris les poches de tamisage (14), peut être entraînée par un entraînement (43) de transporteur à chaîne, les poches de tamisage recouvrant l'entraînement (43).
